# EUROPÄISCHE PATENTSCHRIFT

(11) **EP 0 834 043 B1**
(45) Veröffentlichungstag und Bekanntmachung des Hinweises auf die Patenterteilung: **09.02.2000**
(21) Anmeldenummer: 95923262.0
(22) Anmeldetag: 08.06.1995
(51) Int. Cl.: F23N 1/08

(54) **ARMATUR, INSBESONDERE FÜR EINEN DURCHLAUF-WASSERERHITZER**
FLOW CONTROL, SPECIALLY FOR AN INSTANTANEOUS WATER HEATER
COMMANDE DE DEBIT, NOTAMMENT POUR CHAUFFE-EAU INSTANTANE

(30) Priorität: 16.07.1994 DE 4425200
(43) Veröffentlichungstag der Anmeldung: 08.04.1998
(73) Patentinhaber: Mertik Maxitrol GmbH & Co. KG, 06502 Thale (DE)
(72) Erfinder: SCHULZE, Klaus, D-06507 Gernrode (DE)
(74) Vertreter: Albrecht, Günter
(86) Internationale Anmeldenummer: EP9502208
(87) Internationale Veröffentlichungsnummer: WO9602795

(56) Entgegenhaltungen:
- DE-A- 1 908 408
- DE-B- 1 065 595
- FR-A- 882 482
- FR-A- 1 010 002
- GB-A- 538 650

## Beschreibung

### Technisches Gebiet

Die vorliegende Erfindung bezieht sich auf eine Armatur, wie sie insbesondere für einen Durchlauf-Wassererhitzer zur Steuerung des Gasdurchlasses in Abhängigkeit vom Wasserdurchlauf Anwendung findet. Dabei weist die Armatur ein gasführendes Gehäuse, ein wasserführendes Gehäuse und eine mechanische Übertragung, die eine vom Wasserdurchlauf abhängige und vorzugsweise durch jeweils eine im wasserführenden Gehäuse untergebrachte Venturidüse und eine Membran bewirkte Steuerbewegung zunächst aus dem Innenraum des wasserführenden Gehäuses an die Außenseite und sodann von dort in das gasführende Gehäuse auf ein die Gasmenge steuerndes Ventil überträgt, auf.

### Stand der Technik

Derartige Armaturen für Durchlauf-Wassererhitzer bestehen üblicherweise aus einem Gas- und einem Wasserteil. Bei diesen Armaturen wird die Gassteuerung von einem hydraulischen Stellantrieb betätigt, der abhängig von der jeweils durchfließenden Wassermenge einen bestimmten Hub zur Steuerung der Gasmenge erzeugt. Dabei beginnt der Hub meist erst ab einer bestimmten Minimalmenge, die durch die zum Zünden des Brenners notwendige Mindestmenge an Gas festgelegt ist, und endet mit einer bestimmten Maximalmenge, die durch die technische Auslegung des Gasbrenners und des Wärmetauschers bestimmt wird.

Wie bereits weiter oben ausgeführt und beispielsweise in der DE-PS 647 449 dargestellt, befindet sich im Wasserteil eine Steuervorrichtung, die eine Membran aufweist, durch die das Schaltergehäuse in Kammern unterteilt wird, die über Leitungen mit Teilen der Flüssigkeitsleitung, die vor und hinter einer Drossel liegen, in Verbindung stehen. Im Gasteil befindet sich ein Gasdruckschalter, der ein Ventil mit einem Ventilkörper besitzt, der von einer weiteren Membran bewegt wird. Die Membran wird durch Druckunterschiede gesteuert, die durch eine Drossel in einer zum Brenner führenden Gaszuleitung hervorgerufen werden. Die Steuervorrichtung ist über eine Stange mit einem zur Drossel zugehörigen Ventilkörper verbunden.

Eine weitere Armatur eines Durchlauf-Wassererhitzers ist in der WO 94/00716 beschrieben. Auch hier befindet sich im Wasserteil eine als Strömungsschalter bezeichnete Steuervorrichtung, die als Wassermangelsicherung dient. Dieser Strömungsschalter weist eine Hochdruckkammer und eine Niederdruckkammer auf, die beide durch eine Membran voneinander getrennt sind. Die Membran stützt sich an einem Membranteller ab, der fest mit einem Stößel verbunden ist, der seinerseits abgedichtet aus der Niederdruckkammer herausgeführt ist. Dabei bilden Membran, Membranteller und Stößel den hydraulischen Stellantrieb für ein im Gasteil angeordnetes Gasmengensteuerventil.

Der Aufbau dieser in den o.g. Patentschriften beschriebenen Armaturen weist das Problem auf, daß der zur Hubübertragung dienende Stößel eine axiale Bewegung ausführt. Durch diese axiale Bewegung nimmt der Stößel trotz der vorhandenen Abdichtung Wasserteilchen mit heraus. Um zu verhindern, daß diese Wasserteilchen in den gasführenden Raum gelangen können, ist es üblicherweise bereits vorgesehen, daß zwischen dem wasserführenden und dem gasführenden Raum ein luftführender Raum vorhanden sein muß. Zusätzlich wird der Stößel zweigeteilt ausgeführt. Es bleibt aber das Problem, daß bei steigendem Stößelhub, hervorgerufen durch eine steigende Wasserentnahme, durch die axiale Bewegung und unterstützt vom Wasserdruck ein Wasserfilm am Stößel nach außen transportiert wird. Dieser Wasserfilm verdunstet an der Luft und führt zu Kalkablagerungen am Stößel. Beim Rückgang des Stößels, hervorgerufen durch eine sinkende Wasserentnahme, wird dieser Kalkbelag durch die Dichtung gezogen, was zur Schädigung der Dichtung und damit zu einem stärkeren Leckfluß bei den weiteren Wasserentnahmen führt. Weiterhin vergrößert sich durch die zunehmende Reibung des Stößels die Regelabweichung des Durchlauf-Wassererhitzers. Insbesondere wird bei Verringerung der durchströmenden Wassermenge die Gasmenge nicht mehr im erforderlichen Maße verringert, was zu Übertemperaturen des Wassers mit den damit verbundenen Gefährdungen des Nutzers führt. Die auftretende Kalkablagerung kann soweit fortschreiten, daß das Gasmengensteuerventil bei vollkommen abgesperrtem Wasserzulauf offen bleibt, was zur Zerstörung des Durchlauf-Wassererhitzers führt, sofern nicht ein gesonderter Übertemperaturschutz vorhanden ist.

Durch Fettvorlagen, doppelte Dichtungen und Keramikführungen kann man diese negativen Folgen zwar hinaus zögern, der Wassertransport durch die axiale Bewegung des Stößels aber bleibt und führt somit irgendwann zum Ausfall. Solche Maßnahmen haben desweiteren den Nachteil, daß sich die Baumaße und letztendlich auch die Kosten erhöhen.

### Darstellung der Erfindung

Der Erfindung liegt das Problem zugrunde, eine Armatur der genannten Art zu entwickeln, bei der die Bildung von Kalkablagerungen auf dem aus dem wasserführenden Gehäuse herausragenden Stößel vermindert und der Einfluß solcher Kalkablagerungen auf das Regelverhalten, wie weiter oben ausführlich beschrieben, vollkommen ausgeschaltet wird.

Erfindungsgemäß wird das Problem dadurch gelöst, daß im wasserführenden Gehäuse die Steuerbewegung der Membran auf einen Hebel übertragen wird, dessen Drehpunkt eine fest mit diesem Hebel verbundene, abgedichtet gelagerte und zur Außenseite des wasserführenden Gehäuses führende Welle bildet. Somit wird die Hubbewegung des ersten Hebels mittels der Welle als Drehbewegung zur Außenseite übertragen. Weiterhin bildet die Welle den Drehpunkt für einen zweiten ebenfalls fest mit ihr verbundenen Hebel. Dabei ist zwischen dem zweiten Hebel und einem abgedichtet gelagerten Stößel, der in an sich bekannter Weise die Steuerbewegung in das gasführende Gehäuse mittels Hubbewegung überträgt, ein Schubstangenelement angeordnet, wodurch die Drehbewegung wieder in eine Hubbewegung zur Steuerung des Gasdurchlasses umgewandelt wird.

Durch die Umwandlung der Hubbewegung der Membran in eine Drehbewegung der Welle wird erreicht, daß das zur Abdichtung benötigte Dichtelement, üblicherweise ein 0-Ring, die Welle immer an der gleichen Stelle abdichtet. Eine axiale Bewegung tritt im Dichtbereich nicht mehr auf. Somit entfällt der bisher aufgetretene Transport von Wasserteilchen aus dem wasserführenden Raum und die damit verbundenen negativen Folgen. Selbst wenn ein Leckfluß trotz der zwischen dem wasserführenden Gehäuse und der Welle befindlichen Dichtung auftreten sollte und sich dadurch auf dem Außenende der Welle Kalkablagerungen bilden, sind diese ohne Einfluß auf die Lagerreibung und das Regelverhalten. Als weitere Vorteil wird erreicht, daß der bei dem beschriebenen Stand der Technik vorhandene Einfluß des Wasserdruckes auf die Gasdurchflußmenge; Ursache dafür ist die auf den Querschnitt des Stößels wirkende Kraftkomponente des Wasserdruckes; bei der erfindungsgemäßen Lösung entfällt. Durch das Schubstangenelement ist gleichzeitig am Übergang zwischen dem ersten Teil und dem zweiten Teil der Welle eine Justierstelle geschaffen.

Durch die in den Unteransprüchen aufgeführten Maßnahmen sind vorteilhafte Weiterbildungen des Gegenstandes des Hauptanspruches möglich.

So ist die erfindungsgemaße Armatur vorteilhafterweise so ausgeführt, daß der zweite Hebel außerhalb des wasserführenden Gehäuses einstückig mit der Welle verbunden ist. Eine weitere vorteilhafte Ausführung besteht darin, daß die Welle abgedichtet gelagert in den Innenraum des gasführenden Gehäuses führt, in dem der zweite Hebel angeordnet ist, so daß die Übertragung der Steuerbewegung von der Außenseite in das gasführende Gehäuse ebenfalls nicht mehr axial erfolgt. Günstigerweise ist die Welle dann zweigeteilt ausgeführt, wobei ein erster Teil der Welle aus dem Innenraum des wasserführenden Gehäuses zur Außenseite führt, wohingegen ein zweiter Teil der Welle aus dem Innenraum des gasführenden Gehäuses zur Außenseite führt

### Ausführungsbeispiel

Ein Ausführungsbeispiel der Erfindung ist in den Zeichnungen dargestellt und wird im folgenden näher beschrieben. Es zeigen:
- Fig. 1: eine Teilansicht einer erfindungsgemäßen Armatur für einen gasbeheizten Durchlauf-Wassererhitzer bei geschlossenem Gasmengensteuerventil
- Fig. 2: eine Teilansicht einer erfindungsgemäßen Armatur für einen gasbeheizten Durchlauf-Wassererhitzer bei geöffnetem Gasmengensteuerventil
- Fig. 3: einen Schnitt A - A aus Figur 1

Die in der Figur 1 teilweise dargestellte Armatur für einen gasbeheizten Durchlauf-Wassererhitzer bei geschlossenem Gasmengensteuerventil 11 und in der Figur 2 teilweise dargestellte Armatur für einen gasbeheizten Durchlauf-Wassererhitzer bei geöffnetem Gasmengensteuerventil 11 weist ein gasführendes Gehäuse 1 und ein wasserführendes Gehäuse 2 auf.

Das wasserführende Gehäuse 2 enthält neben anderen, dem Fachmann bekannten und daher hier, weil nicht erfindungswesentlich, nicht weiter erläuterten Bauteilen, einen Strömungsschalter 21, der als Wassermangelsicherung dient. Dieser Strömungsschalter 21 weist eine Hochdruckkammer 22 und eine Niederdruckkammer 23 auf, die beide durch eine Membran 24 voneinander getrennt sind. Die Membran 24 stützt sich an einem Membranteller 25 ab. Die Niederdruckkammer 23 wird durch einen Deckel 26 verschlossen, der einerseits mit dem wasserführenden Gehäuse 2 verbunden ist, und andererseits teilweise durch das gasführende Gehäuse 1 eingekammert ist. Im Deckel 26 stützt sich eine Druckfeder 27 ab, die mit ihrem anderen Ende am Membranteller 25 anliegt.

Auf dem Membranteller 25 stützt sich mit einem Ende ein gekröpfter Hebel 3 ab, der mit seinem anderen Ende fest mit einer im Deckel 26 abgedichtet aber drehbar gelagerten Welle 4 verbunden ist. Dabei bildet die Welle 4 gleichzeitig einen Drehpunkt für einen zweiten Hebel 5, wobei es vorteilhaft ist, wenn Welle 4 und Hebel 5 einstückig in Form eines Bügels 6 ausgeführt sind (Fig. 3).

Das gasführende Gehäuse 1 enthält neben anderen, dem Fachmann ebenfalls bekannten und daher hier, weil nicht erfindungswesentlich, ebenfalls nicht weiter erläuterten Bauteilen, ein Gasmengensteuerventil 11. Das Gasmengensteuerventil 11 befmdet sich in einem topfförmigen Raum 13, in dessem Boden 14 sich eine ansonsten gasdichte Führung 15 für einen in axialer Richtung des topfförmigen Raumes 13 längsbeweglichen Stößel 12, der mit dem Ventilteller 111 des Gasmengensteuerventils 11 verbunden ist, befindet. Der Ventilteller 111 wird durch eine Rückstellfeder 112 in Schließrichtung belastet, die sich mit ihrem anderen Ende am Boden 14 abstützt. An seinem dem Gasmengensteuerventil 11 abgewandten Ende, das in einen mit der Umgebung in Verbindung stehenden Raum 16 des ansonsten gasführenden Gehäuses 1 hineinragt, besitzt der Stößel 12 eine Einkerbung 121, die zur Befestigung eines Schubstangenelementes 17 dient.

Das Schubstangenelement 17 ist in diesem Ausführungsbeispiel ein U-förmig ausgebildetes Formteil. Im die beiden Schenkel verbindenden Teil befindet sich eine beispielsweise mit Gewinde versehene Bohrung 171, die zur Aufnahme eines in Längsrichtung verstellbaren Elementes, beispielsweise einer Schraube 174 dient. Desweiteren ist einer der beiden Schenkel verlängert ausgeführt und an seinem Ende 172 abgebogen. Im abgebogenen Ende 172 befindet sich in axialer Verlängerung der Bohrung 174 eine Ausnehmung 173, die zur Aufnahme der Einkerbung 121 des Stößels 12 dient.

In der durch die beiden Schenkel gebildeten Aufnahme ist der bereits weiter oben beschriebene Hebel 5; in diesem Ausführungsbeispiel ein Teil des Bügels 6; gelagert, der sich unter den wirkenden Kräften der Rückstellfeder 112 und der Druckfeder 27 an der Schraube 174 abstützt.

Die Funktion der in den Figuren 1 bis 3 dargestellten erfindungsgemäßen Armatur für einen Durchlauf-Wassererhitzer wird nachfolgend beschrieben:

Mit Wasserentnahme entsteht durch die Saugwirkung der im wasserführenden Gehäuse 2 befindlichen, nicht dargestellten Venturidüse zwischen der Hochdruckkammer 22 und der Niederdruckkammer 23 ein Differenzdruck, der eine Hubbewegung der Membran 24 zur Folge hat. Diese Hubbewegung wird über den Membranteller 25 auf den Hebel 3 übertragen. Auf Grund der festen Verbindung zwischen dem Hebel 3 und der Welle 4 wird diese Hubbewegung in eine Drehbewegung umgewandelt und gleichzeitig aus dem wasserführenden Gehäuse 2 herausgeführt. Die Drehbewegung der Welle 4 wird weiter auf den Hebel 5 übertragen und dabei gleichzeitig, da die Welle 4 auch Drehpunkt für den Hebel 5 ist, wieder in eine Hubbewegung umgewandelt. Mittels des Schubstangenelementes 17 wirkt diese Hubbewegung auf den Stößel 12, wodurch das bis dahin geschlossene Gasmengensteuerventil 11 (Fig. 1) geöffnet wird.

In Abhängigkeit von der Menge des benötigten Wassers, und der sich dadurch auf Grund der unterschiedlichen Saugwirkung der Venturidüse einstellenden Größe des Differenzdruckes wird auch das Gasmengensteuerventil 11 mehr oder weniger geöffnet. So ist in Fig. 2 zwar die maximale Öffnung des Gasmengensteuerventils 11 gezeigt, aber es versteht sich, daß auch Zwischenstellungen möglich sind.

Um auf Grund der Fertigungstoleranzen eine Zuordnung zwischen dem Hub der Membran 24 und dem Hub des Gasmengensteuerventils 11 vornehmen zu können, erweist es sich als vorteilhaft ein Justageelement vorzusehen. Diese Aufgabe übernimmt in diesem Ausführungsbeispiel die Schraube 174, deren Einschraubtiefe wie gewünscht durch die Öffnung 175 variiert werden kann.

Die erfindungsgemäße Armatur ist selbstredend nicht auf das dargestellte Ausführungsbeispiel beschränkt. Vielmehr sind Änderungen und Abwandlungen möglich, ohne den Rahmen der Erfindung zu verlassen. So kann beispielsweise die Welle 4 abgedichtet gelagert in den Innenraum des gasführenden Gehäuses 1 geführt werden, wobei es sich versteht, daß dann der Hebel 5 im Innenraum des gasführenden Gehäuses 1 angeordnet sein muß. Weiterhin kann die Welle 4 zweigeteilt ausgeführt sein, wobei ein erster Teil der Welle 4 aus dem Innenraum des wasserführenden Gehäuses 2 zur Außenseite führt, wohingegen ein zweiter Teil der Welle 4 aus dem Innenraum des gasführenden Gehäuses 1 zur Außenseite führt. Eine gewünschte Möglichkeit zur Justierung befindet sich dann günstigerweise zwischen der Durchführung aus dem wasserführenden Gehäuse 2 und der Durchführung aus dem gasführenden Gehäuse 1.

### Aufstellung der Bezugszeichen

- 1: gasführendes Gehäuse
- 11: Gasmengensteuerventil
- 111: Ventilteller
- 112: Rückstellfeder
- 12: Stößel
- 121: Einkerbung
- 13: topfförmiger Raum
- 14: Boden
- 15: gasdichte Führung
- 16: Raum
- 17: Schubstangenelement
- 171: Bohrung
- 172: Ende
- 173: Ausnehmung
- 174: Schraube
- 175: Öffnung

- 2: wasserführendes Gehäuse

- 21: Strömungsschalter

- 22: Hochdruckkammer
- 23: Niederdruckkammer
- 24: Membran
- 25: Membranteller
- 26: Deckel
- 27: Druckfeder
- 3: erster Hebel
- 4: Welle
- 5: zweiter Hebel

- 6: Bügel

## Patentansprüche

1. Armatur, insbesondere für einen Durchlauf-Wassererhitzer, zur Steuerung des Gasdurchlasses in Abhängigkeit vom Wasserdurchlauf, mit einem gasführenden Gehäuse (1), einem wasserführenden Gehäuse (2) und einer mechanischen Übertragung, die eine vom Wasserdurchlauf abhängige und vorzugsweise durch jeweils eine im wasserführenden Gehäuse (2) untergebrachte Venturidüse und eine Membran (24) bewirkte Steuerbewegung zunächst aus dem Innenraum des wasserführenden Gehäuses (2) an die Außenseite und sodann von dort in das gasführende Gehäuse (1) auf ein die Gasmenge steuerndes Ventil überträgt, dadurch gekennzeichnet, daß im wasserführenden Gehäuse (2) die Steuerbewegung auf einen Hebel (3) übertragen wird, dessen Drehpunkt eine fest mit diesem Hebel (3) verbundene, abgedichtet gelagerte und zur Außenseite des wasserführenden Gehäuse (2) führende Welle (4) bildet, die somit die Steuerbewegung als Drehbewegung zur Außenseite überträgt, daß die Welle (4) den Drehpunkt für einen zweiten ebenfalls fest mit ihr verbundenen Hebel (5) bildet, und daß die Steuerbewegung in das gasführende Gehäuse (1) in an sich bekannter Weise durch einen abgedichtet gelagerten Stößel (12) mittels Hubbewegung übertragen wird, wobei zwischen dem zweiten Hebel (5) und dem Stößel (12) ein Schubstangenelement (17) angeordnet ist, wodurch die Drehbewegung wieder in eine Hubbewegung zur Steuerung des Gasdurchlasses umgewandelt wird.

2. Armatur, insbesondere für einen Durchlauf-Wassererhitzer, nach Patentanspruch 1, dadurch gekennzeichnet, daß der zweite Hebel (5) außerhalb des wasserführenden Gehäuses (2) einstückig mit der Welle (4) verbunden ist.

3. Armatur, insbesondere für einen Durchlauf-Wassererhitzer, nach Patentanspruch 1, dadurch gekennzeichnet, daß die Welle (4) abgedichtet gelagert in den Innenraum des gasführenden Gehäuses (1) führt, in dem der zweite Hebel (5) angeordnet ist.

4. Armatur, insbesondere für einen Durchlauf-Wassererhitzer, nach Patentanspruch 4, dadurch gekennzeichnet, daß die Welle (4) zweigeteilt ausgeführt ist, wobei ein erster Teil der Welle (4) aus dem Innenraum des wasserführenden Gehäuses (2) zur Außenseite führt, wohingegen ein zweiter Teil der Welle (4) aus dem Innenraum des gasführenden Gehäuses (1) zur Außenseite führt.

5. Armatur, insbesondere für einen Durchlauf-Wassererhitzer, nach einem der Patentansprüche 3 oder 5, dadurch gekennzeichnet, daß die mechanische Übertragung zwischen der Durchführung aus dem wasserführenden Gehäuse (2) und der Durchführung aus dem gasführenden Gehäuse (1) justierbar ist.

## Claims

1. Fitting, especially for a continuous flow water heater, to control a gas outlet depending on water flow, with a gas control housing (1), a water control housing (2) and a mechanical transmission, which transmits a control motion, irrespective of water flow and initiated preferably by a Venturi tube located in water control housing (2) and a membrane (24), firstly from the interior of water control housing (2) to its exterior and from there to a gas volume control valve in gas control housing (1), characterized by this means in that the control movement in water control housing (1) is transmitted to a lever (3), whose centre of rotation forms a shaft (4), rigidly connected to this lever (3) and whose pivot is sealed, leading to the exterior of the water control housing (2), which thus transmits the control motion externally as a rotary motion, and that shaft (4) forms the centre of rotation for a second lever (5) which is likewise rigidly connected to it, and that the control motion in gas control housing (1) is transmitted by the known method via a rod (12), whose pivot is sealed, by means of a stroke motion whereby a connecting rod element (17) is arranged between second lever (5) and rod (12), whereby the rotary motion is again converted into a stroke motion to control the gas outlet.

2. Fitting, especially for a continuous flow water heater, according to patent claim 1, characterized by this means in that the second lever (5) is connected in one piece with shaft (4) external to water control housing (2).

3. Fitting, especially for a continuous flow water heater, according to patent claim 1, characterized by this means in that shaft (4), whose pivot is sealed, leads to the interior of gas control housing (1) in which the second lever (5) is arranged.

4. Fitting, especially for a continuous flow water heater, according to patent claim 3, characterized by this means in that shaft (4) is made in two parts, whereby a first part of shaft (4) leads from the interior of water control housing (2) to its exterior whereas a second part of shaft (4) leads from the interior of gas control housing (1) to its exterior.

5. Fitting, especially for a continuous flow water heater, according to patent claims 1 or 4, characterized by this means in that the mechanical transmission between the duct from water control housing (2) and the duct from gas control housing (1) is adjustable.

## Revendications

1. Robinetterie, en particulier pour un chauffe-eau instantané, pour le pilotage de l'admission du gaz en fonction du débit de l'eau avec un boîtier de conduite du gaz (1), un boîtier de conduite de l'eau (2) et une transmission mécanique qui transmet le mouvement de commande dépendant du débit de l'eau, réalisée préférentiellement par un tube de Venturi dans le boîtier conducteur de l'eau (2) et une membrane (24), d'abord en provenance de l'espace intérieur du boîtier conducteur de l'eau (2) sur la face extérieure et, de là, sur le boîtier conducteur du gaz (1) sur une vanne de réglage du débit de gaz, caractérisée en ceci que dans le boîtier conducteur de l'eau (2), le mouvement de commande est transmis à un levier (3) dont l'axe de rotation est un arbre (4) relié solidairement à ce levier (3), étanchéifié sur palier et conduisant à la face extérieure du boîtier conducteur de l'eau (2) qui, de cette manière, transmet le mouvement de commande sous forme de mouvement rotatif sur la face extérieure, de manière que l'arbre (4) constitue le point de rotation d'un second levier (5) lui aussi solidaire, et que le mouvement dans le boîtier conducteur de l'eau (1) soit transmis de la manière connue par un piston (12) étanche et logé sur palier par mouvement de relevage, auquel cas un segment de tringle de poussée (17) est disposé entre le second levier (5) et le piston (12), de manière que le mouvement rotatif soit transformé en mouvement de relevage pour la commande de passage du gaz.

2. Robinetterie, en particulier pour un chauffe-eau instantané selon la revendication 1, caractérisée en ceci que le second levier (5) à l'extérieur du boîtier conducteur de l'eau (2) est raccordé sur une face à l'arbre (4).

3. Robinetterie, en particulier pour un chauffe-eau instantané selon la revendication 1, caractérisé en ceci que l'arbre (4) est logé sur appui étanche dans l'espace intérieur du boîtier conducteur de gaz (1), dans lequel est installé le second levier (5).

4. Robinetterie, en particulier pour un chauffe-eau instantané selon la revendication 3, caractérisé en ceci que l'arbre (4) est divisé en deux parties, la première partie de l'arbre (4) conduisant de l'espace intérieur du boîtier conducteur d'eau (2) vers la face extérieure alors que la deuxième partie de l'arbre (4) conduit de l'espace intérieur du boîtier conducteur de gaz (1) vers la face extérieure.

5. Robinetterie, en particulier pour un chauffe-eau instantané selon l'une des revendications 1 ou 4, caractérisé en ceci que la transmission mécanique entre le passage à travers le boîtier conducteur de l'eau (2) et le passage à travers le boîtier conducteur du gaz (1) peut être ajustée.
